# EUROPÄISCHE PATENTSCHRIFT

(11) **EP 0 557 868 B1**
(45) Veröffentlichungstag und Bekanntmachung des Hinweises auf die Patenterteilung: **26.07.1995**
(21) Anmeldenummer: 93102425.1
(22) Anmeldetag: 17.02.1993
(51) Int. Cl.: B01F 7/24

(54) **Rührer**
Stirrer
Agitateur

(30) Priorität: 28.02.1992 DE 9202607 U
(43) Veröffentlichungstag der Anmeldung: 01.09.1993
(73) Patentinhaber: Collomix Rühr-und Mischgeräte GmbH, 85080 Gaimersheim (DE)
(72) Erfinder: Beron, Franz, W-8072 Manching (DE)
(74) Vertreter: Neubauer, Hans-Jürgen, Dipl.-Phys.

(56) Entgegenhaltungen:
- DE-A- 4 110 907
- DE-A- 4 110 908

## Beschreibung

Die Erfindung betrifft einen Rührer nach dem Oberbegriff des Anspruchs 1.

Zum Mischen und Rühren verschiedener Materialien, vor allem im handwerklichen Bereich, sind Rührer als Mischwerkzeuge zum Einsatz in eine Antriebsmaschine bekannt. Ein solcher Rührer besteht aus einem Schaft und einem daran angebrachten Rührkorb, wobei der Schaft in das Bohrfutter einer Bohrmaschine als Antriebsmaschine eingesetzt wird. Der Rührkorb hat je nach Anwendungsart verschiedene Formen.

Für flüssige Materialien wird ein Rührkorb bevorzugte,der aus einem an der Stirnseite des rührkorbseitigen Schaftendes befestigten Steg besteht, an dem koaxial zum Schaft liegend ein Kreisring als Schutzring angeschweißt ist. Jeweils gegenüberliegend erstrecken sich vom Kreisring aus zwei Flügelteile in einem Bogen zum antriebsseitigen Ende des Schafts.

Für flüssige, agressive Materialien mit niedriger Viskosität werden am Metallschaftende als Rührkorb schraubenartige Rührflügel aus Kunststoff befestigt.

Rührer zum Mischen von Klebstoffen weisen meist drei von der Spitze des Schafts aus bogenförmig nach oben geführte Rührflügel auf.

Zum Anrühren festerer Werkstoffe (z. B. Fertigmörtel) sind kräftige, stark belastbare Rührwerkzeuge bekannt, bei denen der Rührkorb wendelförmig ausgeführt ist.

Ein solcher gattungsgemäßer Rührer ist aus einem Metallgestänge gefertigt und besteht aus einem langen, die Drehachse bildenden Schaft, der mit einem ersten antriebsseitigen Ende in eine Aufnahmehalterung der Antriebsmaschine einsetzbar ist, und aus einem Rührkorb am anderen Ende des Schafts. Dieser Rührkorb wiederum besteht aus einem Quersteg, der an der Stirnseite des rührkorbseitigen Schaftendes angeschweißt ist, sich nach beiden Seiten des Schaftendes erstreckt und der in einer Radialebene zur Schaftlängsrichtung liegt. Weiter besteht der Rührkorb aus einem koaxial zum Schaft liegenden Kreisring als Schutzring, der in der Radialebene des endseitigen Querstegs liegt und mit diesem über die Querstegenden verbunden ist, wobei der Schutzring den radialen Gesamtdurchmesser des Rührkorbs bestimmt. Außerdem besteht der Rührkorb aus zwei Wendelteilen, die jeweils mit einem ringseitigen Ende an einem Fußpunkt im Bereich der gegenüberliegenden Querstegenden mit dem Schutzring verbunden sind, die sich in einer schraubenförmigen Biegung in Richtung auf das antriebsseitige Ende erstrecken und die jeweils mit einem schaftseitigen Ende als Verbindungsstege zum Schaft hin abgebogen und dort angeschweißt sind, wobei der Schaft weiter frei über diese die Rührkorblänge bestimmende Anschweißstelle hinaus vorsteht.

Das Metallgestänge besteht aus einer relativ großen Zahl von Einzelteilen, wie einem sechskantförmigen Schaft, wenigstens einem Quersteg, einem Schutzring aus Rundmaterial und zwei Wendelteilen aus Flacheisen, die jeweils mit vielen Schweißpunkten aneinander befestigt werden müssen. Beim Zusammenbau und Montieren der Teile sind komplizierte und aufwendige Halterungen notwendig und es ergeben sich mehrere Arbeitsgänge beim Erstellen und beim Zusammenfügen und Verschweißen der Einzelteile. Außerdem ist eine aufwendige Lagerhaltung für die vielen einzelnen Teile notwendig. Dies ergibt eine relativ aufwendige und kostenintensive Fertigung der bekannten Rührer.

Die Aufgabe der Erfindung besteht darin, einen gattungsgemäßen Rührer so weiterzubilden, daß der Rührer einfach und kostengünstig hergestellt werden kann und zudem gute Rühr- und Mischergebnisse erzielbar sind.

Diese Aufgabe wird mit den kennzeichnenden Merkmalen des Anspruchs 1 gelöst.

Gemäß Anspruch 1 bestehen der Quersteg und die Wendelteile einstückig aus einem gebogenen Rundeisenstab. Dabei bildet der Quersteg ein gerades Mittelstück bezogen auf die Gesamtlänge des gebogenen Rundeisenstabes. Der Rundeisenstab ist an jedem Querstegende jeweils in gleicher Drehrichtung zu einem Halbkreisbogen des Schutzrings und anschließend zu den schraubenförmigen Wendelteilen und Verbindungsstegen gebogen. Das jeweils dem abgebogenen Querstegende gegenüberliegende Ende des Halbkreisbogens ist mit dem jeweils anderen Querstegende über einen Schweißpunkt verbunden, wodurch ein geschlossener Schutzring aus den beiden Halbkreisbögen mit angeformten Wendelteilen und einer festen, belastbaren Verbindung zwischen deren Fußpunkten und dem Schutzring gebildet ist.

Da der Rührkorb nur aus einem Bauteil (einstückiger Rundeisenstab) gebildet ist, ergibt sich zum einen der Vorteil, daß bei der Herstellung des Mischwerkzeuges nur zwei Bauteile nämlich Schaft und Rührkorb zusammengefügt und verschweißt werden müssen. Es sind insgesamt weniger Arbeitsschritte notwendig. Außerdem wird die Lagerhaltung dadurch verein-facht, daß nur zwei Bauteile bereit gehalten werden müssen.

Durch die Erfindung wird somit ein stabiles und einfach herzustellendes Mischwerkzeug zur Verfügung gestellt.

In der Ausführungsform nach Anspruch 2 entspricht der Durchmesser der schraubenförmig gebogenen Wendelteile dem Durchmesser des Schutzrings. Dadurch werden zum einen die Rühr- und Mischergebnisse verbessert. Zum anderen kann dadurch das Herstellungsverfahren des Rührkorbs vereinfacht werden. Es genügt ein Biegewerkzeug zur Verfügung zu stellen, womit dann der Schutzring bzw. die Halbkreisbögen und die Wendelteile auf einem zylindrischen Kern gebogen werden und sich die schraubenförmige Wendelform durch einen axialen Vorschub des drehenden Biegewerkzeugs ergibt.

In einer besonders bevorzugten Ausführungsform nach Anspruch 3 liegt der schraubenförmige Anstieg der Wendelteile am Halbkreisbogen jeweils in einem Abstand vor dem jeweils anderen Querstegende bzw. der Stelle für den dortigen Schweißpunkt. Dabei ist der Abstand so gewählt, daß der Anstieg am Querstegende dem Materialdurchmesser des Rundeisenstabes entspricht und das Wendelteil somit in einer Anlageverbindung mit Schweißpunkt über das Querstegende im gleichen Kreisdurchmesser geführt wird. Dadurch wird es möglich, den Rührkorb mit einein einheitlichen Durchmesser herzustellen, wobei der Schutzring weitgehend in einer Radialebene liegt. Außerdem ist bei dieser Anordnung eine in hohem Maß stabile Schweißverbindung zwischen Quersteg, Schutzring und Wendelteil möglich.

Mit Anspruch 4 wird vorgeschlagen, die Verbindungsstege an den Wendelteilen radial zum Schaft und zusätzlich schräg zum antriebsseitigen Schaftende hin zu biegen. Dies erhöht zum einen die Angriffsfläche des Rührkorbs im Mischgut zusätzlich und verbessert dadurch die Rühr- und Mischergebnisse. Zum anderen wird die Herstellung vereinfacht, da sich bei der Montage eine federnde Anlage der am Schaft zu verschweißenden Wendelteile und durch Anlageschrägen ein Ausgleich von Biegetoleranzen ergeben.

Der Schaft kann nach Anspruch 5 in an sich bekannter Weise als Sechskantstab ausgeführt sein. Dies ermöglicht ein verdrehsicheres Einspannen des Schafts in der Antriebsmaschine. Außerdem wird durch die geraden Flächen des Sechskantstabes das Verschweißen von Schaft und Verbindungssteg des Wendelteils vereinfacht und die Stabilität der Schweißpunkte erhöht.

Anhand eines Ausführungsbeispiels wird die Erfindung mit weiteren Merkmalen, Einzelheiten und Vorteilen näher erläutert.

Es zeigen
- Fig. 1: die Seitenansicht eines erfindungsgemäßen Rührers mit Schaft und Rührkorb.
- Fig. 2: die perspektivische Ansicht des Rührers aus Fig. 1 vom rührkorbseitigen Ende her.

In den Ansichten der Fig. 1 und 2 ist ein Rührer 1 dargestellt, der aus einem langen, die Drehachse bildenden Schaft 2 als Sechskantstab und einem am unteren Ende angebrachten Rührkorb 3 besteht.

Der Rührkorb 3 ist einstückig aus einem Rundeisenstab gebogen mit einem Quersteg 4 als geradem Mittelstück bezogen auf die Gesamtlänge des gebogenen Rundeisenstabs. Dieser Quersteg 4 ist an der Stirnseite des rührkorbseitigen Schaftendes mit einem Schweißpunkt 5 angeschweißt und liegt in einer Radialebene.

Jedes Querstegende 6, 7 ist jeweils in gleicher Drehrichtung zu einem Halbkreisbogen 8, 9 abgebogen, wodurch insgesamt ein stirnseitiger Schutzring 10 gebildet wird.

Anschließend an die Halbkreisbögen 8, 9 sind schraubenförmige Wendelteile 11, 12 gebogen, an die sich zum Schaft 2 hin Verbindungsstege 13, 14 erstrecken. Die Verbindungsstege 13, 14 sind zudem schräg zum antriebsseitigen Schaftende hin nach oben gebogen und über Schweißpunkte 15, 16 mit dem Schaft 2 verbunden.

Der Durchmesser der schraubenförmig gebogenen Wendelteile 11, 12 entspricht dem Durchmesser des Schutzrings 10, so daß der Rührkorb 3 insgesamt eine zylindrische Form aufweist.

Der schraubenförmige Anstieg der Wendelteile 11, 12 ausgehend von den zugeordneten Halbkreisbögen 8, 9 erfolgt bereits in einem Abstand 17 vor dem jeweils anderen Querstegende (im Beispiel der Fig. 1 und 2 des Querstegendes mit dem Bezugszeichen 7). Der Abstand 17 ist dabei so gewählt, daß der Anstieg so weit vor dem Querstegende 7 schon erfolgt, daß das Wendelteil 11 über dem Materialdurchmesser des Rundeisenstabs in einer Anlageverbindung geführt ist. Dort sind jeweils das Querstegende 6 bzw. 7 und der Fußpunkt der zugeordneten Wendelteile 12 bzw. 11 über einen Schweißpunkt 18 bzw. 19 fest und stabil verbunden.

Zusammenfassend wird festgestellt, daß ein so aufgebauter erfindungsgemäßer Rührer bei hoher Stabilität und guten Rühr- und Mischergebnissen kostengünstig herstellbar ist.

## Patentansprüche

1. Rührer aus einem Metallgestänge als Mischwerkzeug zum Einsatz in eine Antriebsmaschine
mit einem langen, die Drehachse bildenden Schaft (2), der mit einem ersten antriebsseitigen Ende in eine Aufnahmehalterung der Antriebsmaschine einsetzbar ist und
mit einem Rührkorb (3) am anderen rührkorbseitigen Ende des Schafts bestehend
aus einem Quersteg (4), der an der Stirnseite des rührkorbseitigen Schaftendes angeschweißt ist, der sich nach beiden Seiten des Schaftendes erstreckt und der in einer Radialebene zur Schaftlängsrichtung liegt,
aus einem koaxial zum Schaft liegenden Kreisring als Schutzring (10), der in der Radialebene des stirnseitigen Querstegs (4) liegt und mit diesem über die Querstegenden (6, 7) verbunden ist, wobei der Schutzring (10) den radialen Gesamtdurchmesser des Rührkorbs (3) bestimmt,
aus zwei Wendelteilen (11, 12), die jeweils mit einem ringseitigen Ende an einem Fußpunkt im Bereich der gegenüberliegenden Querstegenden (6, 7) mit dem Schutzring (10) verbunden sind, die sich in einer schraubenförmigen Biegung in Richtung auf das antriebsseitige Ende erstrecken und die jeweils mit einem schaftseitigen Ende als Verbindungssteg zum Schaft (2) hin abgebogen und dort angeschweißt sind, wobei der Schaft (2) weiter frei über diese die Rührkorblänge bestimmende Anschweißstelle (5) hinaus vorsteht,
dadurch gekennzeichnet, daß der Quersteg (4) und die Wendelteile (11, 12) und die Verbindungsstege (13, 14) einstückig aus einem gebogenen Rundeisenstab bestehen, dergestalt,
daß der Quersteg (4) ein gerades Mittelstück bezogen auf die Gesamtlänge des gebogenen Rundeisenstabes bildet,
daß der Rundeisenstab an jedem Querstegende (6, 7) jeweils in gleicher Drehrichtung zu einem Halbkreisbogen (8, 9) des Schutzrings (10) und anschließend zu den schraubenförmigen Wendelteilen (11, 12) und den Verbindungsstegen (13, 14) gebogen ist und
daß das jeweils dem abgebogenen Querstegende (6, 7) gegenüberliegende Ende des Halbkreisbogens (8, 9) mit dem jeweils anderen Querstegende (6, 7) über einen Schweißpunkt (18, 19) verbunden ist, wodurch ein geschlossener Schutzring (10) aus den beiden Halbkreisbögen (8, 9) mit angeformten Wendelteilen (11, 12) und einer festen, belastbaren Verbindung (Schweißpunkte 18, 19) zwischen deren Fußpunkten und dem Schutzring (10) gebildet ist.

2. Rührer nach Anspruch 1, dadurch gekennzeichnet, daß der Durchmesser der schraubenförmig gebogenen Wendelteile (11, 12) dem Durchmesser des Schutzrings (10) entspricht.

3. Rührer nach Anspruch 1 oder 2, dadurch gekennzeichnet, daß der schraubenförmige Anstieg der Wendelteile (11, 12) am Halbkreisbogen (8, 9) jeweils in einem Abstand (17) bereits vor dem jeweils anderen Querstegende (6, 7) bzw. der Stelle für den dortigen Schweißpunkt (18, 19) liegt und der Abstand (17) so gewählt ist, daß der Anstieg am Querstegende (6, 7) dem Materialdurchmesser des Rundeisenstabs entspricht, so daß das Wendelteil (11, 12) in einer Anlageverbindung über das Querstegende (6, 7) im Kreisdurchmesser des Schutzrings (10) geführt ist.

4. Rührer nach einem der Ansprüche 1 bis 3, dadurch gekennzeichnet, daß die Verbindungsstege (13, 14) an den Wendelteilen (11, 12) radial zum Schaft (2) hin und zusätzlich schräg zum antriebsseitigen Schaftende hin gebogen sind.

5. Rührer nach einem der Ansprüche 1 bis 4, dadurch gekennzeichnet, daß der Schaft (2) als Sechskantstab ausgeführt ist.

## Claims

1. A stirrer made of a metal rod assembly as a mixing tool for insertion in a drive machine
with a long shaft (2) forming the axis of rotation, which is insertable with a first end on the drive side into a holding device of the drive machine and
with a stirrer cage (3) at the other end of the shaft on the stirrer cage side consisting
of a crosspiece (4) which is welded onto the end face of the shaft end on the side of the stirrer cage, which extends on both sides of the shaft end and which lies in a radial plane to the longitudinal direction of the shaft,
of a circular ring as a protective ring (10) disposed coaxially with the shaft, which lies in the radial plane on the end face side of the crosspiece (4) and which is connected thereto via the crosspiece ends (6, 7), in which arrangement the protective ring (10) determines the overall radial diameter of the stirrer cage (3),
of two coiled parts (11, 12) which are respectively connected with one ring side end at a base point in the zone of the opposed crosspiece ends (6, 7) to the protective ring (10), which extend in a helical bend in the direction towards the drive side end, and which are respectively bent at one end on the shaft side as a connecting member towards the shaft (2) and are there welded on, in which arrangement the shaft (2) freely projects further beyond this welding location (5) which determines the length of the stirrer cage,
characterized in that the crosspiece (4) and the coiled parts (11, 12) and the connecting members (13, 14) integrally consist of a round bent iron bar, in such a way
that the crosspiece (4) forms a straight central piece with reference to the overall length of the round bent iron bar,
that the round iron bar is bent at each crosspiece end (6, 7) respectively in the same direction of rotation into a semicircular arc (8, 9) of the protective ring (10) and, following thereon, into the helical coiled parts (11, 12) and into the connecting members (13, 14), and
that the end of the semicircular arc (8, 9) respectively lying opposite the bent crosspiece end (6, 7) is joined to the respective other crosspiece end (6, 7) by means of a spot weld (18, 19), whereby there is formed a closed protective ring (10) from the two semicircular arcs (8, 9) with the coiled parts (11, 12) formed on, and a firm stressable joint (spot welds 18, 19) between their base points and the protective ring (10).

2. A stirrer according to claim 1, characterized in that the diameter of the helically bent coiled parts (11, 12) corresponds to the diameter of the protective ring (10).

3. A stirrer according to claim 1 or 2, characterized in that the helical rise of the coiled parts (11, 12) on the semicircular arc (8, 9) respectively lies already at a distance (17) ahead of the respective other crosspiece end (6, 7), or the location for the spot weld (18, 19) at that point; and that the distance (17) is chosen in such a way that the rise at the crosspiece end (6, 7) corresponds to the material diameter of the round iron bar, so that the coiled part (11, 12) is carried in a bearing connection over the crosspiece end (6, 7) in the circular diameter of the protective ring (10).

4. A stirrer according to one of claims 1 to 3, characterized in that the connecting members (13, 14) on the coiled parts (11, 12) are bent radially towards the shaft (2) and additionally obliquely towards the shaft end on the drive side.

5. A stirrer according to one of claims 1 to 4, characterized in that the shaft (2) is designed as a hexagonal shaft.

## Revendications

1. Agitateur obtenu à partir d'une barre métallique, destiné à servir d'outil de mélange insérable dans un moteur d'entraînement,
avec une longue tige (2) qui constitue l'axe de rotation et qui peut être insérée, par une première extrémité du côté entraînement, dans un élément de logement et de retenue du moteur d'entraînement et
avec un panier agitateur (3) à l'autre extrémité de la tige du côté panier agitateur, se composant
d'une traverse (4) qui est soudée sur la face frontale de l'extrémité de la tige du côté panier agitateur, s'étend des deux côtés de l'extrémité de la tige et est située dans un plan radial par rapport à la direction longitudinale de la tige,
d'un anneau de cercle coaxial à la tige, servant d'anneau de garde (10) qui est situé dans le plan radial de la traverse d'extrémité (4) et est raccordé à celle-ci par les extrémités (6, 7) de la traverse, l'anneau de garde (10) définissant le diamètre radial total du panier agitateur (3), et
de deux parties hélicoïdales (11, 12) qui sont raccordées chacune à l'anneau de garde (10) par une extrémité du côté anneau en un point constituant le pied dans la région de chacune des extrémités opposées (6, 7) de la traverse, s'étendent avec une courbure en hélice en direction de l'extrémité du côté entraînement, sont recourbées chacune vers la tige (2) par une extrémité du côté tige constituant une barrette de raccordement et sont soudées à cet endroit, la tige faisant saillie librement au-dessus de ces points de soudage (15, 16) qui définissent la longueur du panier agitateur,
caractérisé en ce que la traverse (4), les parties hélicoïdales (11, 12) et les barrettes de raccordement (13, 14) sont constituées d'une seule pièce par une barre de fer ronde courbée,
la traverse (4) constituant un segment central rectiligne par rapport à la longueur totale de la barre de fer ronde courbée,
la barre de fer ronde étant courbée dans le même sens de rotation à chaque extrémité (6, 7) de la traverse, pour former chaque fois un demi-cercle (8, 9) de l'anneau de garde (10), puis pour former les parties hélicoïdales (11, 12) en spirale et les barrettes de raccordement (13, 14),
l'extrémité de chaque demi-cercle (8, 9) opposée à l'extrémité recourbée (6, 7) de la traverse étant raccordée par un point de soudure (18, 19) à l'autre extrémité (6, 7) de la traverse, ce qui fait qu'il est formé un anneau de garde fermé (10), composé des deux demi-cercles (8, 9) avec les parties hélicoïdales formées d'une seule pièce et une jonction fixe et résistante aux efforts (points de soudure 18, 19) entre les pieds de ces parties hélicoïdales et l'anneau de garde (10).

2. Agitateur selon la revendication 1, caractérisé en ce que le diamètre des parties hélicoïdales courbées en spirale (11, 12) correspond au diamètre de l'anneau de garde (10).

3. Agitateur selon la revendication 1 ou 2, caractérisé en ce que la montée en spirale des parties hélicoïdales (11, 12) débute déjà, sur chacun des demi-cercles (8, 9), à une certaine distance (17) avant ladite autre extrémité (6, 7) de la traverse ou l'endroit prévu pour ledit point de soudure (18, 19), et en ce que la distance (17) est choisie de sorte que la montée corresponde, au niveau des extrémités (6, 7) de la traverse, au diamètre du matériau de la barre de fer ronde, d'où il résulte que la partie hélicoïdale (11, 12) passe, en un assemblage par contact, sur l'extrémité (6, 7) de la traverse sur le diamètre du cercle de l'anneau de garde (10).

4. Agitateur selon l'une quelconque des revendications 1 à 3, caractérisé en ce que les barrettes de raccordement (13, 14) sur les parties hélicoïdales (11, 12) sont courbées radialement vers la tige (2) et, en plus, obliquement vers l'extrémité de la tige du côté entraînement.

5. Agitateur selon l'une quelconque des revendications 1 à 4, caractérisé en ce que la tige (2) est réalisée sous forme de barre hexagonale.
